# FASCICULE DE BREVET EUROPEEN

(11) **EP 0 117 862 B1**
(45) Date de publication et mention de la délivrance du brevet: **28.12.1988**
(21) Numéro de dépôt: 84870025.8
(22) Date de dépôt: 20.02.1984
(51) Int. Cl.: B66D 3/18, B66D 1/14, B66D 5/14

(54) **Engin de levage en particulier nacelle**
Hebevorrichtung, insbesondere Arbeitsplattform
Lifting device, in particular a working-platform

(30) Priorité: 24.02.1983 BE 896004; 09.09.1983 BE 897720
(43) Date de publication de la demande: 05.09.1984
(73) Titulaire: NOVITEC sc, B-1040 BRUXELLES (BE)
(72) Inventeur: Husson, Roger, B-1090 Bruxelles (BE)
(74) Mandataire: Vigneron, Jean

(56) Documents cités:
- EP-A- 0 009 058
- DE-A- 2 339 669
- US-A- 1 615 182
- US-A- 2 649 280
- US-A- 3 237 718
- US-A- 4 177 973

## Description

La présente invention est relative à un engin de levage en particulier une nacelle généralement rectangulaire, motorisée, suspendue et appelée à se déplacer de bas en haut et inversement le long d'une façade d'un bâtiment ou autre édifice.

On connaît déjà ce type d'engin qui généralement se déplace, comme décrit notamment dans le brevet US n° 3 237 718, à l'aide de deux moteurs électriques fonctionnant chacun par rapport à un câble accroché au haut de la façade du bâtiment et coopérant avec un treuil tel que décrit dans ce brevet US et dans le brevet européen n° 0 009 058.

L'engin de levage ou nacelle selon la présente invention est sensiblement simplifié par rapport aux engins existants et plus sûr que ces derniers, car, d'une part, il n'est en effet pourvu que d'un seul moteur, électrique ou à combustible comme essence, mazout, et, d'autre part, il se déplace le long de chaînes, fixées par une de leurs extrémités au sommet de la façade susdite, ce qui permet d'éliminer les treuils qui sont les éléments les moins fiables dudit type d'engin.

En effet, cet engin de levage en particulier une nacelle se caractérise en ce que d'une part, en son centre longitudinal sont alignés, un moteur pouvant s'accoupler par un premier arbre de transmission à un coupleur-inverseur généralement hydraulique, par exemple commandé par un vérin pneumatique permettant d'inverser le sens de la nacelle par rapport au moteur qui lui tourne toujours dans le même sens, ce coupleur est accouplé par un deuxième arbre de transmission à un réducteur, éventuellement démultiplicateur, destiné à renvoyer à angle droit le mouvement moteur, et deuxième arbre de transmission portant interposé, entre le coupleur et le réducteur, un volant solidaire de cedit arbre qui peut être ralenti et bloqué par un dispositif de freinage à mâchoire, prenant sur le volant, dont l'ouverture n'est obtenue que par la pression sur un moyen de commande, et réducteur, renvoi d'angle, qui, d'autre part, entraine, perpendiculairement à l'alignement transversal, de part et d'autre, un troisième arbre de transmission aux extrémités duquel est placée une noix de levage sur laquelle prend une chaîne.

Dans une forme de réalisation préférentielle, on peut prévoir d'utiliser un moteur à double sens de rotation ce qui peut être le cas pour un moteur électrique monophasé et ce qui va rendre inutile le coupleur-inverseur, cette dernière fonction étant assurée par le moteur. Généralement ce type de moteur comporte un frein magnétique qui va fonctionner en cas de coupure de courant.

Si l'on vise plus particulièrement l'utilisation de chaînes à maillons, il doit toutefois être entendu qu'il est possible d'utiliser également des chaînes à rouleaux, chaînes comportant des plaquettes et des axes ainsi que des chaînes du type Galle ou chaînes à vélo ou encore des chaînes marines. Il est toujours possible aussi, pour répondre à des réglementations très strictes de sécurité, de doubler de chaque côté de la nacelle, le système de suspension de la nacelle.

En outre dans une forme de réalisation particulière selon laquelle on désire que la nacelle soit immobilisée lorsqu'elle est surchargée et cela au-delà d'un poids déterminé, on a prévu de placer l'ensemble, du moteur, de l'éventuel coupleur-inverseur, du réducteur, ainsi que du volant, sur lequel prend le dispositif de freinage, sur un châssis flottant tenu d'un côté par deux paliers à l'arbre de transmission principal, le châssis flottant comportant un système de balance à contrepoids, d'une valeur déterminée par la charge maximum que l'on souhaite admettre sur la nacelle et qui maintient normalement le châssis flottant plus ou moins parallèlement au plancher de la nacelle.

Dès lors qu'il y a surcharge, le moteur s'affaisse, le châssis flottant s'incline et le contrepoids du système de balance monte et vient directement ou par l'intermédiaire d'un élément reposant sur le fléau de la balance du côté du contrepoids, couper le fonctionnement du moteur et de ce fait, provoquer l'arrêt de la nacelle. En outre, on prévoit également que cette coupure entraîne la mise en marche d'un signal, tel qu'avertisseur sonore, informant que l'arrêt de la nacelle est dû à une surcharge.

De préférence, en particulier pour des nacelles destinées à se déplacer le long des façades d'immeubles, on prévoit en-dessous de celles-ci, généralement sur toute leur longueur, un cadre ou un bras flottant librement à quelques centimètres sous la nacelle et qui, lorsqu'il rencontre un obstacle, par exemple une fenêtre ouverte, dépassant de la façade du bâtiment, sur le parcours descendant de la nacelle, se rapproche de la nacelle, et entraîne, par l'intermédiaire d'un déclencheur, l'arrêt de la nacelle, en arrêtant le moteur, ce qui entraîne le déclenchement du système de freinage.

Si le moteur est à sens unique de rotation il va servir tant à entraîner la montée que la descente de la nacelle; le dispositif de freinage à mâchoire est sollicité par un ressort qui tend à refermer la mâchoire à moins que l'on comprime le ressort, ce que l'on prévoit de pouvoir faire au moyen par exemple d'un vérin pneumatique, de façon à bloquer l'ensemble en cas de panne, par un système d'échappement à l'air comprimé.

Le volant peut comporter un deuxième dispositif de freinage de secours, éventuellement également à mâchoire, qui intervient dès que le volant est entraîné à une vitesse plus grande qu'une vitesse voulue, le volant comportant de préférence une pièce qui selon le principe de la masselotte, va se dégager du cercle formé par le volant et libérer le deuxième dispositif de freinage.

La noix de levage, qui termine le troisième bras de transmission et noix sur laquelle prend la chaîne, peut être placée dans un logement ou boîte tel que la chaîne ne peut se déboîter de la noix dentée par un quelconque mou à la chaîne; par ailleurs, si cette noix n'est pas centrée sur le côté latéral transversal de la nacelle, on prévoit une ou deux noix directionnelles, dentées ou non, superposées et placées dans l'alignement central transversal de la nacelle, l'une étant plus haute et l'autre plus basse que la noix d'entraînement; ces deux noix peuvent également être prévues dans le même logement ou boîte que la noix de levage, et éventuellement entraînées par rapport à l'axe de transmission par un système à chaîne et pignons.

Afin de mieux comprendre l'invention, on la décrit maintenant de manière exemplative et non limitative par rapport à des dessins qui représentent:
à la figure 1, une vue schématique d'une nacelle conforme à l'invention;
à la figure 2, une vue de haut schématique montrant le dispositif d'arrêt pour surcharge d'une nacelle;
à la figure 3, une vue schématique de côté de ce même dispositif d'arrêt pour surcharge d'une nacelle;
à la figure 4, une vue explosée et agrandie du logement de la chaîne;
aux figures 5 et 6, deux vues agrandies du dispositif de freinage;
à la figure 7, une vue schématique du dispositif de freinage;
à la figure 8, une vue schématique du dispositif prévu sous la nacelle pour l'arrêter si elle rencontre un obstacle.

En se référant à ces différentes figures, on a représenté par (1) la nacelle à nu, c'est-à-dire sans plancher, par (2) un moteur, par (3) - voir figure 3 - un premier arbre de transmission, par (4) un coupleur-inverseur hydraulique, par (5) un deuxième arbre de transmission, par (6) une boîte comportant un réducteur, renvoi d'angle (non représenté), par (7) un volant sur lequel peut venir prendre un dispositif de freinage (8) à mâchoire (9, 9'), par (10, 10') un troisième arbre de transmission, par (11, 11') les deux logements ou boîtes dans lesquels se placent les noix de levage (12), ainsi que les deux noix directionnelles (13a, 13b) par lesquelles passent les chaînes (14, 14') avant et après que les maillons des chaînes ont pris sur les dents des noix dentées (12) respectives, par (15) un compresseur vérin pneumatique (figure 5) qui va permettre l'ouverture du dispositif de freinage en comprimant le ressort (16) qui maintient normalement les mâchoires (9, 9') du dispositif (8) contre le volant (7), par un tableau de commande (17) à deux boutons-poussoirs (18, 18') revenant automatiquement en position de départ et respectivement lorsqu'ils sont poussés, ouvrent les mâchoires (9, 9') et permettent ainsi au moteur d'entraîner l'arbre de transmission (3) à une certaine vitesse de rotation, et l'un (18), par exemple pour la montée de la nacelle (1) et l'autre (18'), par exemple pour la descente de la nacelle (1).

Le tableau de commande (17) à boutons-poussoirs (18, 18') est relié, d'une part, par un conduit (19) au compresseur (15) et, d'autre part, par un autre conduit (20), au coupleur-inverseur (4), un conduit commun (21) reliant les deux conduits (19 et 20) au tableau (17). Par ailleurs, le compresseur (15) est encore relié, par un double conduit (22, 22a, 22b) à des soupapes (23, 24) placées au-dessus et en dessous de la nacelle sur le passage de la chaîne (14). Ces soupapes (23, 24) et éventuellement, de l'autre côté, des conduits (22', 22'a, 22'b) coopérant avec des soupapes (23', 24') placées sur le passage de la chaîne (14') seront ouvertes par un cliquetsupérieur (25) (éventuellement (25') de l'autre côté) et un cliquet inférieur (26) (éventuellement (26') de l'autre côté), ces cliquets (25, 26) (et éventuellement (25', 26') sont attachés l'un (25) ou les uns (25, 25') près de l'extrémité supérieure de la ou des chaînes (14, 14') près de leur point d'accrochage et l'autre (26) ou les autres (26, 26') et à l'extrémité inférieure de la ou des chaînes (14, 14') près de l'endroit où les chaînes reposent sur le sol.

Ces cliquets (25, 26), et éventuellement (25', 26'), sont destinés à ouvrir les soupapes (23, 24), et éventuellement (23', 24'), ce qui a pour effet d'annuler l'effet du compresseur (15) et libérer le ressort (16) ce qui entraîne la fermeture des mâchoires (9, 9') et l'arrêt de la montée ou la descente de la nacelle (1) lorsqu'elle est en fin de course, en outre de ce fait on va débrayer le coupleur-inverseur (4) hydraulique du mécanisme.

En se référant à la figure 4, on voit que les boîtes ou logements (11, 11') sont en deux parties (11a, 11b), parties réunies l'une à l'autre par des vis (27).

En se référant à la figure 7, on a représenté à titre exemplatif un dispositif de freinage de secours (28) qui fonctionne automatiquement et qui va intervenir si pour une raison quelconque lors de la descente de la nacelle (1) (et éventuellement la montée bien que cela soit moins important) la vitesse devait dépasser une vitesse déterminée et voulue et sensiblement supérieure à la vitesse lente à laquelle normalement va être entraînée la nacelle (1) par le moteur (2).

Ce dispositif de freinage de secours (28) va agir comme le dispositif de freinage (8) sur le volant (7) et est également un frein à mâchoire (29, 30) se refermant sous l'action d'un ressort (non visible à la figure 7) mais frein qui en principe est maintenu ouvert par une cale ou étançon (31). Mais cette cale ou étançon (31) est toutefois éjectable et l'on prévoit à cet effet un déclencheur (32), pièce mobile placée au périmètre du volant (7) qui dès lors que la vitesse de cedit volant dépasse une certaine vitesse a tendance à s'écarter du cercle extérieur du volant (9) et va de ce fait frapper la cale ou étançon (31) et l'éjecte de sorte que les mâchoires (29, 30) du frein viennent freiner, puis bloquer le volant (7) ce qui entraîne l'arrêt de la descente de la nacelle (1).

Il y a lieu de remarquer qu'il y a en quelque sorte un troisième moyen de freinage en plus des deux déjà indiqués; en effet, le coupleur-inverseur (4) va nécessairement déjà sensiblement réduire la vitesse du système d'entraînement si celle-ci devait atteindre une valeur anormale.

Le fonctionnement de la nacelle est fort simple. Après avoir mis en marche le moteur (2); pour la faire monter, on pousse du doigt sur le bouton (18) ce qui libère le volant (7) du frein à mâchoires (8), le compresseur, vérin pneumatique (15) enfonçant le ressort (16) et la commande d'un autre vérin pneumatique (non représenté) du coupleur-inverseur (4) de marche, ce qui permet au moteur (2) d'entraîner en rotation les différents arbres de transmission (3, 5, 10, 10'), ces derniers (10, 10') entraînant la rotation des noix (12, 12') qui vont s'engrener sur les chaînes (14, 14'), ce qui force la montée de la nacelle. A chaque fois que l'on relâche la pression sur le bouton (18), le frein à mâchoires (8) se referme et le coupleur (4) se met au point mort et la nacelle va être freinée puis arrêtée dans sa montée. Pour la faire descendre, on va pousser sur l'autre bouton (18') ce qui libère le volant (7) du frein à mâchoires (8); la commande du coupleur-inverseur (4) de marche sollicitée également par le bouton (18') permet au moteur (2) d'entraîner en rotation (inverse à ce qui est décrit ci-dessus), à une vitesse voulue, les différents arbres de transmission (3, 5, 10, 10'), ces derniers entraînant la rotation des noix de levage (12, 12') qui vont s'engrener sur les chaînes (14, 14'), ce qui entraîne la descente de la nacelle. Plus particulièrement pour la descente de la nacelle, c'est le coupleur-inverseur (4) qui va limiter, en réduisant et freinant, la vitesse de rotation du moteur et de ce fait, la vitesse de la descente (ou de la montée) de la nacelle (1). A chaque fois que l'on relâche la pression sur le bouton (18'), le frein à mâchoires (8) se referme et la descente de la nacelle est freinée, puis arrêtée.

Si pour une raison imprévisible, la descente de la nacelle (1) devait se faire à une vitesse dépassant les limites admissibles (ou encore la montée bien que cela soit pratiquement pas possible car en montée, le poids et la charge de la nacelle n'interviennent bien entendu pas), cela aura pour conséquence d'entraîner les noix de levage (12, 12'), les arbres de transmission (10, 10', 5, 3) à des vitesses de rotation supérieures à celles admises et également donc le volant (7) qui à partir d'une vitesse de rotation déterminée, va solliciter le déclencheur (32) qui va éjecter la cale ou étançon (31) et de ce fait entraîner la mise en fonctionnement du dispositif de freinage de secours (28).

Comme déjà indiqué, afin d'éviter que la nacelle (1) ne vienne brutalement s'arrêter lorsqu'elle est en fin de course, tant en montée (extrémité supérieure des chaînes (14, 14') qu'en descente (au sol), les cliquets (25, 26 et 25', 26') vont solliciter juste avant la fin de course les soupapes (23, 24 et 23', 24'), ce qui va entraîner une décompression du compresseur, vérin pneumatique (15), par échappement de l'air et de ce fait la fermeture du dispositif de freinage (8) et l'arrêt de la montée ou la descente de la nacelle (1).

De plus, par exemple, le coupleur-inverseur hydraulique (4) de la nacelle peut être muni d'un système de dérivation (by-pass) permettant un réglage limitateur par rapport à la charge maximum admise; ce système peut d'ailleurs s'appliquer également à tout autre dispositif de levage où il est également indispensable de prévoir cette adaptation. Par ailleurs, les vérins pneumatiques pour libérer le dispositif de freinage (8) comme pour commander le coupleur-inverseur (4) peuvent être soit à pression, soit à décompression.

En se référant aux différentes figures, on a représenté en outre, par (33, 33') (figure 2) deux paliers par lesquels le châssis flottant (34), portant le moteur (2) et les autres éléments (3, 4, 5, 7, 8, 6), est tenu à la structure de la nacelle (non représentée).

En se référant plus particulièrement aux figures 2 et 3, on voit que le châssis flottant (34) est susceptible de descendre du côté où il est libre, c'est-à-dire côté opposé aux paliers (33, 33'), selon la flèche (35), est maintenu normalement à l'horizontale par un système de balance composé d'un fléau (36), tenu en un point (37) directement ou par l'intermédiaire d'un bras (38) à la structure de la nacelle (non représentée). Un côté du fléau (39) est relié au châssis flottant (34) et de l'autre côté il comporte un contrepoids (40). La valeur de ce contrepoids (40) est déterminée par la charge que l'on souhaite admettre sur la nacelle en fonctionnement.

Lorsque cette charge prévue et déterminée est dépassée, la puissance exigée au moteur (2) va entraîner la descente selon la flèche (35) du châssis flottant (34), ce qui amène par contre la montée selon la flèche (41) du fléau portant le contrepoids (40). Sur le fléau (36) repose un bras (42) muni d'une roulette (43) qui va également se redresser vers l'horizontale entraînant par l'intermédiaire d'un interrupteur (schématiquement représenté par la boîte 44"'), l'arrêt du moteur (2).

Cet interrupteur (44"') est relié à une commande d'un avertisseur sonore (non représentée) qui, en cas d'arrêt, informe aussi, par sa mise en marche, qu'il s'agit d'un arrêt dû à une surcharge.

En se référant à la figure 8, on voit le cadre (44, 44', 44") placé sous la structure de la nacelle (1) et tenu en pivotement aux points (45, 45') extérieurs à la nacelle (c'est-à-dire du côté opposé de la nacelle, se déplaçant face au bâtiment); lorsque la nacelle descend, le cadre vient frapper contre tout élément fixe qu'il rencontre (une fenêtre ouverte vers l'extérieur par exemple) et remonte selon la flèche (46) et rencontre un bras (47) portant une roulette (48) qui, lorsque le bras est ramené vers l'horizontale, agit sur un interrupteur, schématiquement représenté par la boîte (49), qui va entraîner l'arrêt du moteur (2) et de ce fait l'arrêt de la nacelle.

A la figure 4, on a représenté en outre un dispositif complémentaire d'asservissement de la chaîne (14') qui n'est pas directement entraînée par le bras de transmission (10') mais par un système complémentaire qui comporte une noix (50) supplémentaire, une chaîne complémentaire (51) relayant le mouvement de cette noix (50) aux trois autres noix (13a, 12, 13b) de sorte à éviter du mou dans la chaîne (14'). Bien entendu, l'invention n'est pas limitée aux formes de réalisation décrites et représentées et l'on pourrait bien entendu prévoir différentes variantes, notamment en ce qui concerne le dispositif de balance, par exemple prévoir que l'un des fléaux agisse directement sur un interrupteur, prévoir que le poids peut être déplacé sur un fléau muni d'une graduation déterminant différentes charges admissibles.

De même, le cadre placé sous la nacelle, pourrait être d'une autre forme, monté de manière différente sous la nacelle et agir directement sur un interrupteur.

## Revendications

1. Engin de levage en particulier nacelle (1) généralement rectangulaire, motorisée, suspendue et appelée à se déplacer de bas en haut et inversement le long d'une façade ou édifice, caractérisée en ce que d'une part, en son centre longitudinal sont alignés un moteur (2) pouvant s'accoupler par un premier arbre de transmission (3) à un coupleur-inverseur (4) par exemple commandé par un vérin pneumatique, coupleur qui est relié par un deuxième arbre (5) à une boîte (6) comportant un réducteur, destiné à renvoyer à angle droit le mouvement moteur, et deuxième arbre de transmission (5) portant interposé, entre le coupleur-inverseur (4) et la boîte (6) contenant le réducteur, un volant (7) solidaire de cedit arbre qui peut être ralenti et bloqué par un dispositif de freinage (8) à mâchoires (9, 9'), prenant sur le volant, dont l'ouverture n'est obtenue que par la pression sur un moyen de commande, et boîte contenant ce réducteur qui, d'autre part, entraîne, perpendiculairement à l'alignement transversal, de part et d'autre, un troisième arbre de transmission (10, 10') aux extrémités desquelles est placée une noix de levage (12) sur laquelle prend à chaque fois une chaîne (14, 14') accrochée le long d'un bâtiment.

2. Engin de levage suivant la revendication 1, caractérisé en ce que le moteur (2) est un moteur à double sens de rotation, ce qui rend le coupleur-inverseur inutile, et par exemple un moteur électrique monophasé.

3. Engin de levage en particulier nacelle selon la revendication 1, caractérisée en ce que le moteur (2) est à sens unique de rotation.

4. Engin de levage en particulier nacelle selon l'une quelconque des revendications 1 à 3, caractérisée en ce que le dispositif de freinage (8) est sollicité par un ressort (16), qui tend normalement à refermer les mâchoires (9, 9') à moins que l'on comprime le ressort (16), ce que l'on prévoit de pouvoir faire au moyen d'un compresseur, vérin pneumatique (15).

5. Engin de levage selon la revendication 2, caractérisé en ce que le moteur (2) électrique comporte un frein magnétique en cas de coupure du courant.

6. Engin de levage en particulier nacelle selon l'une quelconque des revendications 1 à 5, caractérisée en ce qu'un dispositif de freinage de secours (28) peut agir sur le volant, dispositif qui intervient dès que le volant (7) est entraîné à une vitesse sensiblement plus grande que la vitesse voulue, le volant (7) comportant à cet effet une pièce (32) qui selon le principe de la masselotte va se dégager du cercle formé par le volant et libérer le dispositif de freinage de secours.

7. Engin de levage en particulier nacelle selon la revendication 6, caractérisée en ce que le dispositif de freinage de secours (28) est un frein à mâchoires, se refermant sur le volant (7) sous l'action d'un ressort (16) qui, en principe, est maintenu ouvert par une cale ou étançon (31) éjectable au moyen d'un déclencheur (32), pièce mobile placée au périmètre du volant (7) et qui dès lors que la vitesse du volant s'accroît au-dessus d'une vitesse déterminée, a tendance à s'écarter du cercle extérieur du volant (7) et va de ce fait pouvoir venir frapper la cale ou étançon (31) et l'éjecter.

8. Engin de levage en particulier nacelle selon les revendications 1 à 7, caractérisée en ce que la noix de levage (12, 12') ou d'entraînement qui termine le troisième arbre de transmission (10, 10') et noix sur laquelle prend la chaîne (14, 14'), est placée dans un logement ou boîte (11, 11a) de telle sorte que la chaîne (14, 14') ne peut se déboîter de la noix de levage (12) suite à un quelconque mou de la chaîne; par ailleurs, si cette noix de levage n'est pas centrée sur le côté latéral transversal de la nacelle (1), on prévoit une ou deux noix directionnelles (13a, 13b), dentées superposées et placées dans l'alignement central transversal de la nacelle (1), l'une étant plus haute et l'autre plus basse que la noix d'entraînement (12); de préférence, ces deux noix (13a, 13b) sont également prévues dans le même logement ou boîte (11, 11a) et en outre entraînées solidairement par un jeu de chaînes (51) et une noix complémentaire (50).

9. Engin de levage en particulier nacelle selon l'une quelconque des revendications 1 à 8, caractérisée en ce qu'elle comporte un tableau de commande (17) à deux boutons-poussoirs (18,18') revenant automatiquement en position de départ et qui, respectivement lorsqu'ils sont poussés, ouvrent les mâchoires (9, 9') du frein (8).

10. Engin de levage en particulier nacelle selon l'une quelconque des revendications 1 à 9, caractérisée en ce que le compresseur, vérin pneumatique, est relié à une ou deux paires de soupapes (23, 24 et 23', 24'), placées sur le passage de la ou des chaînes (14, 14'), l'une à la partie supérieure, l'autre à la partie inférieure de la nacelle (1), soupapes qui peuvent être solicitées par une ou des paires de cliquets (25, 26 et 25', 26') fixés sur les chaînes (14, 14'), l'un à l'extrémité supérieure près de son ou ses deux points d'accrochage, l'autre à l'extrémité inférieure près de l'endroit où la ou les chaînes reposent sur le sol.

11. Engin de levage selon l'une quelconque des revendications 1 à 10, caractérisé en ce que les chaînes sont du type à rouleaux, avec plaquettes et axes, du type Galle, ou chaînes à vélo, chaînes marines, chaînes à maillons.

12. Engin de levage selon l'une quelconque des revendications 1 à 11, caractérisé en ce qu'il comporte un châssis flottant (34) sur lequel pose au moins le moteur (2); châssis flottant (34) qui est tenu d'un côté et par deux paliers (33, 33') à l'arbre de transmission principal (10, 10') et qui est pourvu, du côté opposé, d'un système de balance à contrepoids (40) d'une valeur déterminée par la charge maximum que l'on souhaite admettre sur l'engin et qui maintient normalement le châssis flottant plus ou moins parallèlement au plancher de l'engin, mais, de sorte qu'en cas de surcharge, le moteur s'affaissant, le châssis flottant (34), s'incline, et le contrepoids (40) va directement ou par l'intermédiaire soit d'un élément qui y est associé, soit de la partie de la balance portant un bras (42), couper, par l'intermédiaire d'un interrupteur, (44"') le fonctionnement du moteur (2) et, de ce fait, provoquer l'arrêt de l'engin.

13. Engin de levage selon la revendication 12, caractérisé en ce que le système de balance est du type balance à fléau (36) tenue et fixée à la structure de l'engin.

14. Engin selon l'une quelconque des revendications 12 et 13, caractérisé en ce que l'interrupteur (44"') provoquant l'arrêt de l'engin en cas de surcharge, commande dans ce cas la mise en marche d'un signal, un avertisseur sonore par exemple.

15. Engin de levage selon l'une quelconque des revendications 1 à 14, caractérisé en ce que l'engin est pourvu en-dessous de lui, d'un bras ou cadre (44, 44', 44") flottant librement sous l'engin, ce bras ou cadre (44), lorsqu'il rencontre un obstacle, quand l'engin descend, remontant par rapport audit engin et entraînant, par l'intermédiaire d'un interrupteur (49), l'arrêt de l'engin.

## Claims

1. Lifting appliance, in particular nacelle (1) of generally rectangular, powered, suspended type, able to move upwardly and reversely along a façade wall or a building, characterized in that, on the one hand, along its lengthwise centre, are aligned a motor (2) able to be connected through a first transmission shaft (3) with a coupling-reversing device (4), for example controlled by means of a pneumatic jack, this coupling-reversing device being connected through a second shaft (5) with a case (6) containing a reduction unit intended to change the driving motion into a right- angled one, said second transmission shaft (5) bearing between the coupling-reversing device (4) and the case (6) containing the reduction unit, a flywheel (7) which is integral with said shaft and can be decelerated and blocked by means of a braking device (8) with jaws (9, 9') acting on the flywheel and the opening of which can only be obtained through a pressure exerted on a control means, this case containing said reduction unit driving, on the other hand, perpendicularly to the transverse alignment and on both sides, a third transmission shaft (10, 10') at the ends of which is located a lifting wheel (12) on which in each case passes a chain (14, 14') fastened along a building.

2. Lifting appliance according to claim 1, characterized in what the motor (2) is a reversible motor, for example a single-phase electric motor, which makes the coupling-reversing device without use.

3. Lifting appliance, in particular nacelle according to claim 1, characterized in that the motor (2) is a one-direction motor.

4. Lifting appliance, in particular nacelle according to any of claims 1 to 3, characterized in that the braking device (8) is acted upon by a spring (16) which normally causes the jaws (9, 9') to be closed, unless the spring (16) is pressed, which is provided to be made by means of a pneumatic jack-compressor (15).

5. Lifting appliance according to claim 2, characterized in that the electric motor (2) comprises a magnetic brake in case of power cut.

6. Lifting appliance, in particular nacelle according to any of claims 1 to 5, characterized in that an emergency braking device (28) is able to act onto the flywheel, this device operating as soon as the flywheel (7) is driven at a substantially higher speed than the desired speed, this flywheel (7) comprising to this end a piece (32) which, according to the fly-weight principle will get clear of the circle formed by the flywheel and make free the emergency braking device.

7. Lifting appliance, in particular nacelle according to claim 6, characterized in that the emergency braking device (28) is a brake with jaws -which close onto the flywheel (7) under the action of a spring (16) which is normally maintained in an open condition by means of a wedge or prop (31) which can be ejected by means of a release means (32) which is a moving piece provided at the periphery of the flywheel (7) and which, as soon as the flywheel speed increases higher than a determined speed, tends to move away from the external circle of the flywheel (7) and then is able to strike against the wedge or prop (31) and to eject the latter.

8. Lifting appliance, in particular nacelle according to claims 1 to 7, characterized in that the lifting or driving wheel (12, 12') which is located at the end of the third transmission shaft (10, 10') and on which the chain (14, 14') passes is located in a housing or case (11, 11a) so that the chain (14, 14') is unable to go out the lifting wheel (12) due to any slack in the chain; in other respects, if this lifting wheel is not centered on the transverse lateral side of the nacelle (1), one or two directional wheels (13a, 13b) which are toothed, superimposed and located in the transverse central alignment of nacelle (1) are provided, one being higher and the other lower than the driving wheel (12); preferably, both said wheels (13a, 13b) are also provided in the same housing or case (11, 11a) and furthermore driven jointly through a set of chains (51) and an additional wheel (50).

9. Lifting appliance, in particular nacelle according to any of claims 1 to 8, characterized in that it comprises a control board (17) with two push-buttons (18,18') which come back automatically to their starting position and which respectively when they are pushed upon, open the jaws (9, 9') of the brake (8).

10. Lifting appliance, in particular nacelle according to any of claims 1 to 9, characterized in that the compressor, pneumatic jack, is connected with one or two pairs of valves (23, 24 and 23', 24') located on the way of the chain or chains (14, 14'), one at the upper part, the other at the lower part of nacelle (1), which valves may be acted upon by one or more pairs of pawls (25, 26 and 25', 26') which are fixed on the chains (14, 14'), one at the upper end near its fastening point or both its fastening points, the other at the lower end near the location where the chain or chains lie on the ground.

11. Lifting appliance according to any of claims 1 to 10, characterized in that the chains are of roller type, of the type with plates and rods, of the sprocket-chain type, of the bicycle-chain type, of the marine chain type or of the block-chain type.

12. Lifting appliance according to any of claims 1 to 11, characterized in that it comprises a floating frame (34) on which at least the motor (2) bears, this floating frame (34) being connected on one side and through two bearings (33, 33') with the main transmission shaft (10, 10') and being provided, on the opposite side, with a balance system with counterweight (40) having a value determined by the maximum load which it is wished to be admitted on the appliance, this system normally maintaining the floating frame more or less in a parallel direction to the appliance floor, but so that in case of overload, when the motor goes down, the floating frame (34) slopes and the counterweight (40) will cut directly or through either an element associated therewith or a balance portion bearing an arm (42), the operation of the motor (2) through a switch (44''') and accordingly cause the appliance to stop.

13. Lifting appliance according to claim 12, characterized in that the balance system is of the beam-balance type fixed to the appliance structure.

14. Lifting appliance according to any of claims 12 and 13, characterized in that the switch (44"') causing the appliance to stop in case of overload, controls in this case the starting of a signal, such as a sound warner for example.

15. Lifting appliance according to any of claims 1 to 14, characterized in that this appliance is provided underneath it with an arm or frame (44; 44', 44") which freely floats below the appliance, this arm or frame (44) when it runs against a hindrance and when the appliance goes down, going up again with respect to the appliance and causing the appliance to stop through a switch (49).

## Patentansprüche

1. Hebegerät, insbesondere im wesentlichen rechteckige, motorisch antreibbare Hänge-Gondel (1) zum Verfahren von unten nach oben und in umgekehrter Richtung entlang einer Fassade oder eines Gebäudes, dadurch gekennzeichnet, dass einerseits in seinem auf die Längsrichtung bezogenen Zentrum in einer Linie angeordnet sind ein Motor (2), der durch eine erste Antriebswelle (3) mit einer z. B. mittels eines Druckluft-Arbeitszylinders betätigten Umkehrkupplung (4) verbunden werden kann, die durch eine zweite Welle (5) mit einem Getriebe (6) verbunden ist, das eine Untersetzung aufweist, und dazu bestimmt ist, die Antriebsbewegung im rechten Winkel zu übertragen, wobei die zweite Antriebswelle (5) zwischen der Umkehrkupplung (4) und dem die Untersetzung aufweisenden Getriebe (6) ein mit der genannten Welle fest verbundenes Schwungrad (7) aufweist, das durch eine Bremsvorrichtung (8) mit Backen (9, 9') verlangsamt und blockiert werden kann, die am Schwungrad angreift und nur durch Drücken auf ein Betätigungsorgan gelöst wird, und das die Untersetzung aufweisende Getriebe andererseits rechtwinklig zur Querrichtung auf beiden Seiten eine dritte Antriebswelle (10, 10') antreibt, an deren Enden je ein Hubritzel (12) angeordnet ist, in das eine entlang eines Gebäudes angehängte Kette (14, 14') eingreift.

2. Hebegerät nach Anspruch 1, dadurch gekennzeichnet, dass der Motor (2) ein Motor mit zwei Drehrichtungen, z.B. ein Einphasen-Elektromotor ist, wodurch die Umkehrkupplung überflüssig ist.

3. Hebegerät, insbesondere Gondel nach Anspruch 1, dadurch gekennzeichnet, dass der Motor (2) eine einzige Drehrichtung hat.

4. Hebegerät, insbesondere Gondel nach einem der Ansprüche 1 bis 3, dadurch gekennzeichnet, dass die Bremsvorrichtung (8) durch eine Feder (16) belastet ist, die normalerweise das Bestreben hat, die Backen (9, 9') wieder zu schliessen, es sei denn, dass die Feder (16) zusammengedrückt wird, wofür eine Zusammendrückvorrichtung in Form eines Druckluft-Arbeitszylinders (15) vorgesehen ist.

5. Hebegerät nach Anspruch 2, dadurch gekennzeichnet, dass der Elektromotor (2) für den Fall eines Stromausfalls eine Magnetbremse aufweist.

6. Hebegerät, insbesondere Gondel nach einem der Ansprüche 1 bis 5, dadurch gekennzeichnet, dass eine Not-Bremsvorrichtung (28) auf das Schwungrad einwirken kann, die eingreift, sobald das Schwungrad (7) mit einer merklich grösseren als der gewünschten Geschwindigkeit angetrieben wird, wobei das Schwungrad (7) zu diesem Zweck ein Bauteil (32) aufweist, das sich nach dem Fliehgewicht-Prinzip von dem vom Schwungrad gebildeten Kreis löst und die Not-Bremsvorrichtung freigibt.

7. Hebegerät, insbesondere Gondel nach Anspruch 6, dadurch gekennzeichnet, dass die Not-Bremsvorrichtung (28) eine Backenbremse ist, die sich unter der Wirkung einer Feder (16) gegen das Schwungrad (7) schliesst und grundsätzlich durch ein Zwischenstück oder eine Steife (31) gelöst gehalten wird, welche(s) mittels eines Auslösers (32) auswerfbar ist, der in Form eines beweglichen Bauteils am Aussenumfang des Schwungrades (7) angeordnet ist und, sobald die Schwungradgeschwindigkeit über eine bestimmte Geschwindigkeit hinaus ansteigt, das Bestreben hat, sich vom Aussenumfang des Schwungrades (7) abzuheben, und dadurch gegen das Zwischenstück oder die Steife (31) schlagen und es bzw. sie auswerfen kann.

8. Hebegerät, insbesondere Gondel nach den Ansprüchen 1 bis 7, dadurch gekennzeichnet, dass das Hub- oder Mitnehmer-Antriebsritzel (12, 12'), mit dem die dritte Antriebswelle (10, 10') endet und in welches die Kette (14, 14') eingreift, in einer Aufnahme oder einem Gehäuse (11, 11a) so angeordnet ist, dass sich die Kette (14, 14') aufgrund einer Kettenlose nicht aus dem Eingriff mit dem Hub-Antriebsritzel (12) lösen kann; dass ferner, wenn dieses Hub-Antriebsritzel nicht im Zentrum der quergerichteten Seitenwand der Gondel (1) angeordnet ist, ein oder zwei verzahnte, übereinanderliegende, in der Quermittelausrichtung der Gondel (1) gelegene Umlenkritzel (13a, 13b) vorgesehen sind, von denen eines höher und das andere tiefer als das Mitnehmer-Antriebsritzel (12) angeordnet ist, wobei diese beiden Ritzel (13a, 13b) auch in demselben Lagerteil oder Gehäuse (11, 11a) vorgesehen sind und ausserdem gemeinsam von einem Satz Ketten (51) und einem zusätzlichen Antriebsritzel (50) angetrieben werden.

9. Hebegerät, insbesondere Gondel nach einem der Ansprüche 1 bis 8, dadurch gekennzeichnet, dass sie eine Kommandotafel (17) mit zwei Druckknöpfen (18, 18') aufweist, die selbsttätig in die Ausgangstellung zurückkehren und, bzw. wenn sie niedergedrückt werden, die Backen (9, 9') der Bremse (8) öffnen.

10. Hebegerät, insbesondere Gondel nach einem der Ansprüche 1 bis 9, dadurch gekennzeichnet, dass die Zusammendrückvorrichtung in Form eines Druckluft-Arbeitszylinders an ein oder an zwei Paar Ventile (23, 24 und 23', 24') angeschlossen ist, die, eines im oberen und eines im unteren Abschnitt der Gondel (1), in der Bewegungsbahn der Kette(n) (14, 14') angeordnet sind, wobei die Ventile mit einem Paar oder mit Paaren von Klinken (25, 26 und 25', 26') betätigt werden können, die an den Ketten (14, 14') befestigt sind, davon eine am oberen Ende, in der Nähe ihrer einen oder zwei Befestigungsstellen, die andere am unteren Ende, in der Nähe des Bereiches, in dem die Kette(n) auf dem Erdboden aufliegt bzw. aufliegen.

11. Hebegerät nach einem der Ansprüche 1 bis 10, dadurch gekennzeichnet, dass die Ketten Rollenketten, Ketten mit Laschen und Bolzen des Typs Gall-Kette, oder Fahrradketten, Schiffsketten, Gliederketten sind.

12. Hebegerät nach einem der Ansprüche 1 bis 11, dadurch gekennzeichnet, dass es einen schwimmenden Rahmen (34) aufweist, auf dem wenigstens der Motor (2) aufruht; der schwimmende Rahmen (34) auf einer Seite und durch zwei Lager (33, 33') mit der Hauptantriebswelle (10, 10') verbunden und auf der entgegengesetzten Seite mit einem Waagensystem mit einem Gegengewicht (40) von einer Grösse versehen ist, die durch die maximale Belastung bestimmt ist, für die das Gerät zugelassen sein soll, und normalerweise den schwimmenden Rahmen mehr oder weniger parallel zum Gerätefussboden hält, aber in der Weise, dass im Falle einer Überbelastung, wenn der Motor abgewürgt wird, der schwimmende Rahmen (34) sich neigt und das Gegengewicht (40) direkt oder über entweder ein mit ihm verbundenes Bauteil oder den einen Arm (42) tragenden Waagenteil mittels eines Schalters (44"') den Motor (2) ausser Betrieb setzt und dadurch die Stillsetzung des Gerätes hervorruft.

13. Hebegerät nach Anspruch 12, dadurch gekennzeichnet, dass das Waagensystem vom Typ Balkenwaage (36) ist, die am Geräteaufbau gehalten und befestigt ist.

14. Gerät nach einem der Ansprüche 12 und 13, dadurch gekennzeichnet, dass der bei Überbelastung die Stillsetzung des Gerätes bewirkende Schalter (44"') in diesem Falle ein Signal, z.B. eine akustische Warnvorrichtung, einschaltet.

15. Hebegerät nach einem der Ansprüche 1 bis 14, dadurch gekennzeichnet, dass das Gerät auf seiner Unterseite mit einem unter ihm frei schwimmenden Arm oder Rahmen (44; 44', 44") versehen ist, wobei sich dieser Arm oder Rahmen (44) beim Anstossen an ein Hindernis während der Abwärtsfahrt des Gerätes gegenüber dem Gerät nach oben bewegt und über einen Schalter (49) die Stillsetzung des Gerätes auslöst.
